# EUROPÄISCHE PATENTSCHRIFT

(11) **EP 3 740 625 B1**
(45) Veröffentlichungstag und Bekanntmachung des Hinweises auf die Patenterteilung: **06.11.2024**
(21) Anmeldenummer: 19703244.4
(22) Anmeldetag: 17.01.2019
(51) Int. Cl.: E04C 3/29, E04C 3/293, E04C 3/34, E04C 3/07, E04C 3/04, E04C 3/11, E04C 3/40

(54) **HYBRIDE TRAGSTRUKTUREN UND DEREN VERWENDUNG**
HYBRID CARRIER STRUCTURES AND USE THEREOF
STRUCTURES PORTEUSES HYBRIDES ET LEUR UTILISATION

(30) Priorität: 19.01.2018 DE 102018101204; 17.12.2018 DE 102018132485
(43) Veröffentlichungstag der Anmeldung: 25.11.2020
(73) Patentinhaber: Karlsruher Institut für Technologie, 76131 Karlsruhe (DE)
(72) Erfinder: UMMENHOFER, Thomas, 76229 Karlsruhe (DE); METZGER, Andreas, 76870 Kandel (DE)
(74) Vertreter: Meissner Bolte Düsseldorf Patentanwälte Rechtsanwälte Partnerschaft mbB
(86) Internationale Anmeldenummer: PCT/EP2019/051173
(87) Internationale Veröffentlichungsnummer: WO 2019/141785

(56) Entgegenhaltungen:
- CN-U- 204 826 429
- DE-B- 1 175 412
- DE-C- 763 356
- GB-A- 287 023
- US-A- 1 691 818
- US-A- 2 401 799
- US-A- 2 410 246
- US-A- 2 912 075
- US-A1- 2009 072 426

## Beschreibung

Die vorliegende Erfindung zeigt neuartige hybride Tragstrukturen und deren Verwendung.

### Stand der Technik:

Hybride Tragstrukturen aus einem äußeren metallischen Schalenelement, das neben der statischen auch eine dekorative Funktion erfüllen kann, und einem oder mehreren Inneren Elementen, die ausschließlich statische Funktion haben, sind bekannt.

Bei repräsentativen Bauwerken ist die Nachfrage nach individuellen Tragelementen mit besonderer Form und Ästhetik sowie spezifischen und besonderen Eigenschaften sehr hoch. Viele Anforderungen an diese Tragstrukturen werden wiederum nur von nichtrostenden Stählen (landläufig als "Edelstahl" bezeichnet,) in idealer Welse erfüllt. Diese werden aber aufgrund der hohen Materialkosten von nichtrostenden Stählen kaum ausgeführt.

Insbesondere Stützen mit von der Stützenmitte zu den beiden Enden nichtlinear verjüngenden Querschnitt stellen für Architekten und Planer aufgrund ihres filigranen und ästhetischen Erscheinungsbildes einen besonderen Reiz dar. Ihre Herstellung ist aktuell konventionell nur eingeschränkt möglich, insbesondere teuer und sehr aufwändig.

Einer Ausführung dieser Stützen als reine Stahlbetonstützen in filigraner Bauweise mit wirtschaftlich optimierten Querschnittsflächen sind technische Grenzen gesetzt, da auch an den Enden die notwendige Betondeckung erforderlich ist. Eine ausreichende Betonüberdeckung bei Stahlbetonbauteilen ist jedoch zwingend notwendig, um Dauerhaftungskeitsprobleme aufgrund der Carbonatisierung des Betons zu vermeiden. Denn diese führt zur Abnahme des pH-Wertes im Beton und somit zu einer möglichen Bewehrungskorrosion.

Die CN-A 1982635, CN-A 202596029 und CN-A 101476370 beschreiben spezielle Ausführungsformen, in denen die äußere Schale aus nichtrostendem Stahl besteht, und eine Betonfüllung und/oder eine innere Stahlstütze die statische Funktion übernehmen. Diese Tragstrukturen weisen über die gesamte Länge einen konstanten Außendurchmesser auf.

Metallische Hohlstrukturen, die nicht auf einen konstanten Außendurchmesser angewiesen sind, finden in der Kunst und funktionalem Design Anwendung.

Es gab bereits Prototypen, die derartige Hohlstrukturen als Tragstrukturen einsetzen (Ninety Nine Failures, The University of Tokyo Digital Fabrication Lab). Dazu wurden miteinander verbundene Metallbleche unter Innendruck zu Hohlkörpern geformt ("wirkmedienbasierte Umformung") und diese zu einer offenen Dachkonstruktion eines Pavillons zusammengesetzt.

In GB-A 2 366 535 werden Verfahren zur wirkmedienbasierten Umformung von Blech zu Hohlstrukturen beschrieben, in denen regelmäßig Begrenzungswerkzeuge als Hilfsmittel bei der Umformung zum Einsatz kommen.

EP-A 2 110 189 offenbart ein Verfahren zur werkzeuglosen wirkmedienbasierten Umformung von Blech zu Hohlstrukturen. Bei größeren Strukturen sind allerdings während des Umformprozesses ein oder mehrere innen oder außen angebrachte Begrenzungselemente erforderlich.

Aus CN 204 826 429 U sind Formkörper bekannt, in denen zwei von unterschiedlichen Seiten eingeführte, nebeneinander angeordnete Verstärkungsstäbe angeordnet sind.

Allen diesen Hohlstrukturen fehlt jedoch eine ausreichende Stabilität, die für statische Tragfunktionen insbesondere zur Normalkraftabtragung in Konstruktionen benötigt wird.

### Aufgabe der Erfindung:

Die Aufgabe der vorliegenden Erfindung bestand darin, einen Formkörper für eine Tragstruktur bereitzustellen, der beim Einsatz in architektonischen Konstruktionen und Bauwerken sowohl ästhetischen als auch statischen Ansprüchen genügt. Um an beiden Enden des Formkörpers minimale Abmessungen der Anschlusspunkte zu ermöglichen, sollte er einen sich vom größten Durchmesser zu beiden Stützenenden nichtlinear verjüngenden Querschnitt und aus statischen Gründen eine hohe Tragfähigkeit in Längsrichtung zwischen den beiden Enden der Tragstruktur aufweisen. Wesentlich ist insbesondere eine technisch verbesserte Ausführung, die sich durch eine hohe Knicklastfähigkeit bei zugleich reduzierten Eigengewicht auszeichnet und sich auch für nicht vertikale Applikationen eignet.

### Lösung:

Die vorliegende Erfindung stellt einen Formkörper gemäß Anspruch 1 aus einem äußeren, hohlen metallischen Schalenelement bereit, der einen, vom größten Querschnitt zu den beiden Enden der Tragstruktur hin, nichtlinear sich verjüngenden Querschnitt aufweist, und der zur Ausbildung eines Kernelements einen Hohlraum wenigstens teilweise umschließt. Optional besitzt er ein inneres statisch tragfähiges Kernelement, das beide Stützenenden miteinander durchgängig statisch verbindet.

### Beschreibung

Mit der vorliegenden Erfindung wird mithin ein Formkörper bereitgestellt, der die Erstellung einer hybriden Tragstruktur ermöglicht. Der Formkörper besteht aus Schalenelement und Kernelement. Das Schalenelement umschließt einen Hohlraum, , wobei der Hohlraum die gesamte Länge des Formkörpers einnimmt und wenigstens eine Bewehrung und wenigstens ein Füllelement enthält.

Durch diese kann der Hohlraum ganz oder zum Teil ausgefüllt sein. Hierbei kann der Formkörper, der durch das äußere Schalenelement begrenzt wird, eine Feststofffüllung aufnehmen und über diese laterale Verschiebungen des Formkörpers bzw. eines Kernelements verhindert werden. Denn dies wirkt Traglast-steigernd und Steifigkeits-erhöhend.

Erfindungsgemäß kann mithin ein spezieller Formkörper bzw. eine Stützenform erreicht werden, welche vorzugsweise von der Stützenmitte ausgehend hin zu den beiden Enden einen nicht linear verjüngenden Querschnitt aufweist. Das hybride Tragkonzept ist für hohe Tragfähigkeit auch bei großer Stützenlänge einsetzbar.

Das erfindungsgemäß eingesetzte Schalenelement besteht vorzugsweise aus nichtrostendem Stahl und/oder Kohlenstoffstahl. Ebenso kommen Aluminium, Kupfer, Messing und/oder andere metallische Legierungen und/oder Kunststoffe in Frage. Das Schalenelement kann aus diesen Werkstoffen oder Kombinationen hiervon bestehen oder diese oder Kombinationen hiervon enthalten. Daher lassen diese Werkstoffe sich in Kombination mit den zuvor genannten Werkstoffen und/oder anderen Materialien verwenden.

Das erfindungsgemäße Schalenelement hat vorzugsweise eine Stärke bzw. Dicke von 0,1 - 7 mm, besonders bevorzugt 0,5 - 5mm, insbesondere 1-4mm.

Das Schalelement verhindert aufgrund seiner Dichtigkeit das Eindringen von Medien, wie Kohlendioxid, Wasser, Chloriden oder sonstigen chemischen Substanzen und damit auch den Carbonatisierungsprozess. D.h., die Korrosionsgefährdung im Inneren und insbesondere die Carbonatisierung an den beiden dünnen Enden der Stütze wird ausgeschlossen und eine höchstmögliche Lebensdauer des Gesamtbauteils erreicht. Erfindungsgemäß lassen sich somit Formkörper herstellen, welche äußerst dünne Enden aufweisen.

Erfindungsgemäß besteht der Formkörper aus Schalenelement und Kernelement. Er stellt mithin eine hybride Tragstruktur (z.B. eine Stütze oder einen Biegeträger) bereit. Das Kernelement ist vorzugsweise statisch tragfähig.

Das Schalenelement enthält (in seinem Inneneren) ein (statisch tragfähiges) Kernelement.

Das Kernelement oder seine Teilkomponenten können auch über die Kontur oder insbesondere über die Enden des Schalenelements hinausgehen. Dies gilt insbesondere für die Bewehrung, z.B. in Form eines stabförmigen Elements.

Das Kernelement und optional auch das Schalenelement verbindet bzw. verbinden die beiden Enden des Formkörpers durchgängig statisch miteinander.

Erfindungsgemäß ist die Bewehrung stabförmig ausgestaltet, d.h. es handelt sich bevorzugt um einen Stab, im folgenden als Kernstab bezeichnet. Die Bewehrung ist erfindungsgemäß eine Ausführung in zylindrischer Form als Stab oder hohler Zylinder in Form eines Rohres. Die Bewehrung ist vorzugsweise in Form eines Kernstabs und kann in ihrer Länge derjenigen des Formkörpers entsprechen oder auch länger oder kürzer sein. Der zylinderförmige Stab oder hohle Zylinder kann dabei ganz oder teilweise über seine Länge ein Gewinde besitzen. hieraus. Vorzugsweise wird Stahl eingesetzt. Besonders bevorzugt wird sie aus hochfestem Material gefertigt. CFK oder GFK-Bewehrung kann auch eingesetzt werden.

Der Hohlraum zwischen Schalenelement und Bewehrung (insbesondere Kernstab) kann eine Füllung aufweisen. Erfindungsgemäß wird in diesen ein Füllelement eingebracht, insbesondere bei Druckbeanspruchung des Formkörpers. Erfindungsgemäß bevorzugt ist, dass dies pumpbar ist. Als Füllelement werden mineralische Baustoffe, insbesondere Beton oder Mörtel verwendet. Das Füllelement kann aus diesen Materialien bestehen oder diese enthalten.

Einsetzbar sind beispielsweise Zementschaum, oder Betonschaum.

Die genannten Stoffe kann das Füllelement enthalten oder es kann hieraus bestehen. Es kann mithin aus Kombinationen der genannten Stoffe bestehen oder auch in Kombination mit anderen Stoffen verwendet werden. Beispielsweise kann das Füllelement nicht geschäumte und geschäumte Anteile enthalten, z.B. Beton und geschäumten Beton. Die Bewehrung (insbesondere der Kernstab) ist bevorzugt in das Füllelement eingebettet. Diese bzw. dieser kann aufgrund der erfindungsgemäßen hybriden Tragstruktur über ihre bzw. seine Fließgrenze hinaus belastet werden. Durch die elastische Bettung des umschließenden Füllelements wird nämlich ein Stabilitätsversagen und ein Knicken des Kernstabes verhindert. Das Schalenelement übernimmt statische Tragfunktionen in Form einer umschnürenden äußeren Bewehrungslage. Das Kernelement dient zur Stabilisierung und Formerhaltung des Schalenelements geringer Dicke.

Vorzugsweise ist das Verhältnis Länge des Formkörpers zu Durchmesser des gesamten Formkörpers an der dicksten Stelle im Bereich 3:1 bis 30:1, besonders bevorzugt im Bereich 5:1 bis 25:1, höchst bevorzugt im Bereich 10:1 bis 20:1 . An der dünnsten Stelle des Formkörpers sind Werte des Durchmessers von 10 bis 400mm, vorzugsweise 50 bis 150mm, insbesondere bevorzugt 60 bis 120mm. zu erzielen.

Die Lasteinleitung in den Formkörper an dessen Enden kann über den gesamten Endquerschnitt oder auch nur über Teilkomponenten erfolgen. Zur lokalen Lasteinleitung an den Enden des Formkörpers können optionale Anschlussstücke verwendet werden.

Die Anschlusstücke dienen zum Anschluss an die weitere Tragstruktur. Weiterhin schützen die Anschlussstücke die durch Abschneiden der Enden des Formkörpers freiliegende Betonbereiche vor Eindringen von Medien (Carbonatisierung) in Stützenlängsrichtung. Zusätzlich werden durch die Anschlussstücke und geeignete Maßnahmen (z.B. lokaler Einbau eines Dämmstoffes oder Beschichtung mit Dämmschichtbildner zum Brandschutz) die Brandschutzanforderungen an den Stützenden gewährleistet.

Z.B. sind folgende Varianten der hybriden Tragstruktur im Rahmen des Anspruchs 1 möglich:
(b) Der Formkörper besteht aus dem (3-dimensionalen) Schalenelement und Kernelement, wobei das Kernelement ein Füllelement enthält. Das Füllelement kann Beton sein. Die Lasteinleitung erfolgt über das Kernelement oder über Kernelement und Schalenelement.
(c) Der Formkörper besteht aus dem (3-dimensionalen) Schalenelement und Kernelement, wobei das Kernelement von einem Kernstab, welcher von einem Füllelement zumindest teilweise umschlossen ist, gebildet wird. Die Lasteinleitung erfolgt über das Kernelement.
(f) Der Formkörper besteht aus dem (3-dimensionalen) Schalenelement und einem Kernelement, wobei das Kernelement aus Füllelement und Bewehrung in Form eines Einzelstabes besteht. Optional kann über den Einzelstab ein vorgespanntes Kernelement erzeugt werden.
(h) Der Formkörper besteht aus dem (3-dimensionalen) Schalenelement und dem Kernelement. Das Kernelement besteht aus einem Kernstab, der von einem Füllelement zumindest teilweise umschlossen ist. Die Länge des Kernstabs ist kürzer als der Formkörper. Ein Anschlussstück ragt an den Enden des Formkörpers in dessen Inneres hinein und ermöglicht die Lasteinleitung in den Kernstab.

Erfindungsgemäß findet der Formkörper Verwendung als Tragstruktur, z. B. als Stütze, Biegeträger oder Zugstab. Dies kommt bei den verschiedensten Bauwerken, z.B. Brücken zur Anwendung. Ebenso können Teile der Form als Tragstruktur verwendet werden. Dies kann z.B. auch dadurch erfolgen, dass nach Fertigstellung des Formkörpers Teile herausgeschnitten werden.

Der Formkörper kann hergestellt werden, indem
1. mindestens zwei metallische Flachelemente, z.B. Bleche mit einer vorbestimmten Form bzw. Kontur bereitgestellt werden,
2. die Flachelemente entlang ihrer Konturen so zusammengefügt werden, dass sich ein doppel- oder mehrlagiges Schalenelement mit einem Hohlraum bzw. mehreren Hohlräumen bildet, die vorzugsweise geschlossen sind und wobei das Schalenelement einen entlang der längeren Achse vom größeren Durchmesser zu den beiden Enden hin nicht linearen Querschnitt aufweist, Das Zusammenfügen führt zu enem vorzugsweise fluiddichten Hohlraum.
3. an ein oder mehreren Stellen des Schalenelements ein Anschluss für die Zuleitung des Druckmediums angebracht wird,
4. im Hohlraum bzw. den Hohlräumen des ebenen Schalenelements mittels eines Druckmediums ein Überdruck gegenüber dem Umgebungsdruck erzeugt wird, der geeignet ist, das Schalenelement zur vorbestimmten 3-dimensionalen Struktur des Formkörpers umzuformen,
5. (ggf.) ein Ende oder die beiden Enden des Schalenelementes abgetrennt werden, so dass an einem oder beiden Enden je eine Öffnung zum Einbringen des Kernelements entsteht,
6. ggf. der Anschluss oder die Anschlüsse für die Zuleitung des Druckmediums entfernt wird,
7. über das bzw. die offenen Enden des Schalenelements (oder optional über den Anschluss oder die Anschlüsse für die Zuleitung des Druckmediums) ein Kernelement, das geeignet ist, die beiden Enden des Schalenelements durchgängig statisch miteinander zu verbinden, eingebracht wird,
8. ggf. über das/die offenen Enden des Schalenelements ein Füllelement in den Hohlraum zwischen Bewehrung (insbesondere Kernstab) und Schalenelement eingebracht wird.

Vorzugsweise werden ein oder mehrere Einfüllstutzen durch Anschweißen an das gefügte doppellagige noch ebene Schalenelement vorzugsweise an einem oder den beiden Enden angebracht, über welches dann das Umformfluid eingebracht wird. Nach der Umformung werden die beiden Enden (Schritt 5) ggf. inklusive des dort angeschweißten Einfüllstutzen abgeschnitten. Anschließend erfolgt das Einbringen des Kernelements bestehend aus einem Kernstab (z.B. hochfester Stahl) und einem Füllement (z.B. Beton).

Im Schritt 4 wird in einer Variante der Erfindung als Druckmedium ein Gas, z.B. Druckluft oder eine Flüssigkeit, vorzugsweise Wasser eingesetzt. Nach der Umformung werden diese Druckmedien aus dem Probekörper wieder entfernt. Ebenso kann im Schritt 4 als Druckmedium Flüssigbeton bzw. Mörtel eingesetzt werden. Der Beton verbleibt im Schalenelement als Kernelement bzw. als Füllelement. Als Druckmedium können im Schritt 4 zusätzlich

Polyurethanrohstoffe oder organische Stoffe, die zur Reaktion gebracht werden, eingesetzt werden. Auch hier verbleibt das Polyurethan im Schalenelement als Kernelement bzw. Füllelement.

Dieses Verfahren eröffnet die Möglichkeit einer wirkmedienbasierten Umformung ohne Formwerkzeug. Es kann die Fertigung von Strukturen aus dünnem Blech aus nichtrostendem Stahl (z.B. 0,1 - 7 mm) mit nahezu beliebiger Geometrie erreicht werden. Es ist die Herstellung einer dünnwandigen Schalenstruktur mit besonderen Formen möglich. Aufgrund der erfindungsgemäß verwendeten dünnen Blechdicken kann der teure Anteil nichtrostender Stähle reduziert werden, was zu erheblichen Kosteneinsparungen führt.

Bei der wirkmedienbasierten Umformung werden zwei oder mehrere dünne Bleche, vorzugsweise in einer Dicke von 0,1 mm bis 7 mm am Rand stoffschlüssig (z.B. durch Schweißen, Löten, Kleben etc.) gefügt und anschließend durch Innendruck umgeformt. Als Druckmedien kommen die o.g. Stoffe in Betracht. Im Ergebnis wird hierbei kein Formwerkzeug verwendet. Die Form der entstehenden räumlichen Struktur wird nur durch die Ausgangsgeometrie der Platine und den Innendruck gesteuert. Als Variante der Erfindung ist es jedoch auch möglich, wenigstens teilweise zusätzlich Formwerkzeuge (z.B. zur Begrenzung der Umformung oder zur Profilierung des Schalenelements) zu verwenden.

Die wirkmedienbasierte Umformung ohne Formwerkzeug und die Füllung der Struktur kann dabei auch in einem gemeinsamen Prozessschritt erfolgen. D.h. das Füllelement wird direkt als Umformmedium verwendet und verbleibt danach direkt in der Struktur. In der Regel wird ein zweistufiges Verfahren angewendet. D.h. es erfolgt zunächst die Umformung, beispielsweise mit Wasser, welches nach der Umformung wieder entfernt wird, und anschließend das Einbringen des Kernelements (z.B. Kernstab und Füllelement).

### Figurenbeschreibung

Im Folgenden wird die Erfindung unter Bezugnahme auf die Figuren näher erläutert.

### Bezugszeichenliste:

1 - 10 Verfahrensschritte
11 Schalenelement
12 Füllelement
13 Bewehrung
14 Betonboden
15 Hohlraum
16 Enden des Formkörpers
17 ausgeschnittene Bleche
18 Anschlussstücke
19 Kernelement
20 druckschlaffes Bauteil, z.B. Seil

**Figur 1** zeigt den Gang der Herstellung aus einem Blech bis hin zu den Formkörpern. **Figur 2** zeigt den Formkörper in verschiedenen Varianten, wobei lediglich die Varianten c), d) und h) Varianten gemäß der Erfindung zeigen.

**Figur 3** zeigt schematisch den erfindungsgemäßen Formkörper in verschiedenen Längen. **Figur 4** den erfindungsgemäßen Formkörper mit Kernelement

Im Schritt 1 gemäß Fig 1a wird das Blech zugeschnitten. Hierbei werden in Schritt 2 ein oder mehrere Anschlüsse für die Zuleitung des Druckmediums angebracht, im Schritt 3 zwei oder mehrere ausgeschnittene Bleche 17 übereinander gelegt und geeignet fixiert, und dann in Schritt 4 z.B. durch Schweißen mit einer Dichtnaht stoffschlüssig zusammengefügt. Im Schritt 5 erfolgt der wirkmedienbasierte Umformvorgang zum räumlichen Hohlkörper 15, wobei als Wirkmedium im vorliegenden Fall Wasser verwendet wird. Nach Beendigung des Umformvorgangs wird eine Abtrennung der Enden 16 des Formkörpers im Schritt 6 ausgeführt. Gemäß Schritt 7 werden optional Anschlussstücke 18 zum Anschluss an die übrige Konstruktion eingebaut. Das erfindungsgemäße Einbringen einer Bewehrung z.B. in Form eines Kernstabes (zur Steigerung der Tragfähigkeit) ergibt sich aus Schritt 8. Gemäß Schritt 9 erfolgt das Einbringen eines Füllelements. Hierdurch entsteht das erfindungsgemäße Hybridbauteil. Gemäß Schritt 10 sind das Schalenelement 11, das Füllelement 12 und der als Bewehrung eingesetzte Kernstab 13 dargestellt.

Figur 2 zeigt verschiedene möglichen Varianten der Hybriden Tragstruktur. Die Lasteinleitung in den Formkörper an dessen Enden kann über den gesamten Endquerschnitt (z.B. Schalenelement und Kernelement, siehe Fig. 2b, (d)) oder auch nur über Teilkomponenten (z.B. nur über die Bewehrung (Kernstab) bei Variante Fig. 2b, (c)) erfolgen. Zur lokalen Lasteinleitung an den Enden des Formkörpers können optionale

Anschlussstücke verwendet werden. Im Einzelnen sind folgende Varianten dargestellt, wobei lediglich die Varianten c), d) und h) erfindungsgemäße Varianten sind:
(a) Der Formkörper besteht nur aus dem (3-dimensionalen) Schalenelement und bildet damit einen Hohlkörper, d.h. das Kernelement ist ein Hohlraum. Die Lastabtragung erfolgt über das Schalenelement.
(b) Der Formkörper besteht aus dem (3-dimensionalen) Schalenelement und Kernelement, wobei das Kernelement aus einem Füllelement besteht oder dies enthält. Das Füllelement kann Beton oder Schaum sein und könnte hier z.B. eine Faserbewehrung enthalten. Die Lasteinleitung erfolgt über das Kernelement oder über Kernelement und Schalenelement.
(c) Der Formkörper besteht aus dem (3-dimensionalen) Schalenelement und Kernelement, wobei das Kernelement von einem Kernstab, welcher von einem Füllelement zumindest teilweise umschlossen ist, gebildet wird. Die Lasteinleitung erfolgt über das Kernelement.
(d) Der Aufbau entspricht prinzipiell (c), der Kernstab ist jedoch bündig mit dem Formkörper. Die Lasteinleitung erfolgt über das Kernelement oder über Kernelement und Schalenelement.
(e) Der Formkörper besteht aus dem (3-dimensionalen) Schalenelement, und weist als Kernelement ein druckschlafes Bauteil auf, welches durch den Hohlraum des Schalenelements führt.
(f) Der Formkörper besteht aus dem (3-dimensionalen) Schalenelement und einem Kernelement, wobei das Kernelement aus Füllelement und Bewehrung in Form eines oder mehrerer Einzelstäbe besteht. Optional kann über dden oder dieEinzelstäbe ein vorgespanntes Kernelement erzeugt werden.
(g) Der Formkörper besteht aus dem (3-dimensionalen) Schalenelement und einem Kernelement, wobei das Kernelement aus Füllelement und Bewehrung in Form mehrerer Einzelstäbe besteht oder diese enthält.
(h) Der Formkörper besteht aus dem (3-dimensionalen) Schalenelement und dem Kernelement. Das Kernelement besteht aus einem Kernstab, der von einem Füllelement zumindest teilweise umschlossen ist. Die Länge des Kernstabs ist kürzer als der Formkörper. Ein Anschlussstück ragt an den Enden des Formkörpers in dessen Inneres hinein und ermöglicht die Lasteinleitung in den Kernstab.

Aufgrund dieses Verfahrens entstehen die in den Figuren 3 und 4 dargestellten Formkörper. Aus der Figur 4 ist der Formkörper im Einzelnen ersichtlich. Im Beispielfall ist der Formkörper an den Enden 16 mittels eine Anschlussstückes 18 (hier: beispielsweise eine Fussplatte) an einen Betonboden 14 befestigt. In der Figur 4 ist der Kernstab 13 umgeben von einem Füllelement 12. Kernstab 13 und Füllelement 12 bilden das Kernelement. Dies wird wiederum durch das Schalenelement 11 in der vorgegebenen Form gehalten.

## Patentansprüche

1. Formkörper aus einem äußeren metallischen Schalenelement (11), das vom größten Querschnitt zu den beiden Enden (16) hin einen sich nichtlinear verjüngenden Querschnitt aufweist und zwecks Ausbildung eines Kernelements (19) einen Hohlraum wenigstens teilweise umschließt,
**dadurch gekennzeichnet, dass**
das Kernelement (19) ein Füllelement (12) aufweist,
das Füllelement (12) einen kompakten mineralischen Baustoff enthält oder hieraus besteht,
das Kernelement (19) eine Bewehrung (13) aufweist, und
die Bewehrung (13) ein zylinderförmiger Stab oder hohler Zylinder ist,
und wobei das Kernelement (19) die beiden Enden des Formkörpers durchgängig statisch miteinander verbindet.

2. Formkörper nach Anspruch 1, **dadurch gekennzeichnet, dass** das Schalenelement (11) nicht-rostenden Stahl, (Kohlenstoff-)Stahl, Aluminium, Kupfer, Messing und/oder andere metallische Legierungen und/oder Kunststoff enthält oder hieraus besteht.

3. Formkörper nach einem der vorhergehenden Ansprüche, **dadurch gekennzeichnet, dass** das Schalenelement (11) eine Dicke von 0,1 bis 7 mm, aufweist.

4. Formkörper nach einem der vorhergehenden Ansprüche, **dadurch gekennzeichnet, dass** er ein Hohlkörper ist,

5. Formkörper nach einem der vorhergehenden Ansprüche, **dadurch gekennzeichnet, dass** das Schalenelement (11) und/oder Kernelement (19) die beiden Enden (16) des Formkörpers durchgängig statisch miteinander verbindet.

6. Formkörper nach einem der Ansprüche 1 bis 5, **dadurch gekennzeichnet, dass** die Bewehrung (13) Metall, vorzugsweise Stahl enthält oder hieraus besteht.

7. Formkörper nach Anspruch 6 **dadurch gekennzeichnet, dass** die Bewehrung (13) aus hochfestem Material besteht

8. Formkörper nach Anspruch 1 **dadurch gekennzeichnet, dass** das Füllelement (12) als kompakten mineralischen Baustoff, Beton enthält oder daraus besteht.

9. Formkörper nach einem der vorhergehenden Ansprüche, **dadurch gekennzeichnet, dass** das Füllelement (12) wenigstens einen Werkstoff in geschäumter Form enthält oder hieraus besteht.

10. Formkörper nach einem der vorhergehenden Ansprüche **dadurch gekennzeichnet, dass** der Hohlraum (15) zwischen Schalenelement (11) und Bewehrung (13) das Füllelement (12) aufweist oder hiermit ausgefüllt ist.

11. Verwendung des Formkörpers gemäß den Ansprüchen 1-10 als Tragstruktur

12. Verwendung des Formkörpers, nach einem der Ansprüche 1-10 **dadurch gekennzeichnet, dass** Teile von diesem als Tragstruktur verwendet werden.

## Claims

1. Moulded body made from an outer metallic shell element (11) which has a nonlinearly tapering cross-section from the largest cross-section towards the two ends (16) and at least partially encloses a cavity for the purpose of forming a core element (19),
**characterised in that**
the core element (19) has a filling element (12),
the filling element (12) contains or consists of a compact mineral building material,
the core element (19) has a reinforcement (13), and
the reinforcement (13) is a cylindrical rod or hollow cylinder,
and wherein the core element (19) statically connects the two ends of the moulded body to each other in a continuous manner.

2. Moulded body according to claim 1, **characterised in that** the shell element (11) contains or consists of stainless steel, (carbon) steel, aluminium, copper, brass and/or other metallic alloys and/or plastic.

3. Moulded body according to one of the preceding claims, **characterised in that** the shell element (11) has a thickness of 0.1 to 7 mm.

4. Moulded body according to one of the preceding claims, **characterised in that** it is a hollow body.

5. Moulded body according to one of the preceding claims, **characterised in that** the shell element (11) and/or core element (19) statically connects the two ends (16) of the moulded body to each other in a continuous manner.

6. Moulded body according to one of claims 1 to 5, **characterised in that** the reinforcement (13) contains or consists of metal, preferably steel.

7. Moulded body according to claim 6, **characterised in that** the reinforcement (13) consists of high-strength material.

8. Moulded body according to claim 1, **characterised in that** the filling element (12) contains or consists of concrete as a compact mineral building material.

9. Moulded body according to one of the preceding claims, **characterised in that** the filling element (12) contains or consists of at least one material in foamed form.

10. Moulded body according to one of the preceding claims, **characterised in that** the cavity (15) between the shell element (11) and the reinforcement (13) comprises the filling element (12) or is filled with it.

11. Use of the moulded body according to claims 1-10 as a supporting structure.

12. Use of the moulded body according to one of claims 1-10, **characterised in that** parts thereof are used as a supporting structure.

## Revendications

1. Corps de moulage constitué d'un élément de coque métallique extérieur (11) qui présente, de la plus grande section transversale vers les deux extrémités (16), une section transversale qui se rétrécit de manière non linéaire et qui entoure au moins partiellement un espace creux en vue de former un élément de noyau (19),
**caractérisé en ce que**
l'élément de noyau (12) présente un élément de remplissage (12),
l'élément de remplissage (12) contient un matériau de construction minéral compact ou en est constitué,
l'élément de noyau (19) présente une armature (13), et
l'armature (13) est une barre cylindrique ou un cylindre creux,
l'élément de noyau (19) reliant de manière statique et en continu les deux extrémités du corps de moulage.

2. Corps de moulage selon la revendication 1,
**caractérisé en ce que** l'élément de coque (11) contient de l'acier inoxydable, de l'acier (au carbone), de l'aluminium, du cuivre, du laiton et/ou d'autres alliages métalliques et/ou de la matière plastique, ou en est constitué.

3. Corps de moulage selon l'une des revendications précédentes,
**caractérisé en ce que** l'élément de coque (11) présente une épaisseur de 0,1 à 7 mm.

4. Corps de moulage selon l'une des revendications précédentes,
**caractérisé en ce qu'**il s'agit d'un corps creux.

5. Corps de moulage selon l'une des revendications précédentes,
**caractérisé en ce que** l'élément de coque (11) et/ou l'élément de noyau (19) relie(nt) de manière statique et en continu les deux extrémités (16) du corps de moulage.

6. Corps de moulage selon l'une des revendications 1 à 5,
**caractérisé en ce que** l'armature (13) contient du métal, de préférence de l'acier, ou en est constituée.

7. Corps de moulage selon la revendication 6,
**caractérisé en ce que** l'armature (13) est constituée d'un matériau à haute résistance.

8. Corps de moulage selon la revendication 1,
**caractérisé en ce que** l'élément de remplissage (12) contient du béton en tant que matériau de construction minéral compact, ou en est constitué.

9. Corps de moulage selon l'une des revendications précédentes,
**caractérisé en ce que** l'élément de remplissage (12) contient au moins un matériau sous forme de mousse, ou en est constitué.

10. Corps de moulage selon l'une des revendications précédentes,
**caractérisé en ce que** l'espace creux (15) entre l'élément de coque (11) et l'armature (13) présente l'élément de remplissage (12) ou est rempli de celui-ci.

11. Utilisation du corps de moulage selon les revendications 1 à 10 comme structure porteuse.

12. Utilisation du corps de moulage selon l'une des revendications 1 à 10,
**caractérisée en ce que** des parties de celui-ci sont utilisées comme structure porteuse.
